# FASCICULE DE BREVET EUROPEEN

(11) **EP 2 938 793 B1**
(45) Date de publication et mention de la délivrance du brevet: **27.05.2020**
(21) Numéro de dépôt: 13805450.7
(22) Date de dépôt: 31.10.2013
(51) Int. Cl.: E04B 1/86, E04B 1/82, E04B 1/84, E04B 9/30, F21V 33/00

(54) **PAROI COMPRENANT UN ENSEMBLE ETANCHE ET ACOUSTIQUEMENT ABSORBANT**
WAND UMFASSEND EINE STAUBDICHTE SCHALLDÄMMUNGSANORDNUNG
WALL COMPRISING A DUSTPROOF ACOUSTICALLY ABSORBING ASSEMBLY

(30) Priorité: 31.12.2012 FR 1262985
(43) Date de publication de la demande: 04.11.2015
(73) Titulaire: Scherrer, Jean-Marc, 68400 Rieddisheim (FR)
(72) Inventeur: Scherrer, Jean-Marc, 68400 Rieddisheim (FR)
(74) Mandataire: KATZAROV S.A.
(86) Numéro de dépôt international: PCT/FR2013/052615
(87) Numéro de publication internationale: WO 2014/102473

(56) Documents cités:
- EP-A1- 2 078 796
- EP-A1- 2 472 018
- EP-A2- 0 046 559
- EP-A2- 0 941 684
- EP-A2- 0 941 684
- WO-A1-01/20091
- WO-A1-2008/017737
- DE-U1- 9 320 543

## Description

### DOMAINE TECHNIQUE DE L'INVENTION

L'invention concerne le domaine des fausses-parois, et notamment celui des faux-plafonds et faux-murs. L'invention concerne plus particulièrement une paroi comprenant un ensemble acoustiquement absorbant.

L'ensemble est destiné notamment, mais non exclusivement, à être placé à l'intérieur d'un local, tel qu'un appartement, une salle de concert, etc., dans lequel il est nécessaire, outre de cacher des équipements inesthétiques tels que des câbles électriques, des tuyauteries, etc., de maîtriser le comportement acoustique.

Il est destiné également à être mis en œuvre avec des moyens lumineux pour former des parois lumineuses.

### ETAT DE LA TECHNIQUE

De manière classique, les fausses parois sont réalisées à partir de cadres aptes à être fixés sur un mur ou un plafond d'une pièce et de nappes souples tendues sur ces cadres. Malgré leur utilisation croissante dans divers environnements, les fausses parois de l'art antérieur réalisées avec des nappes souples tendues ont un inconvénient majeur qui est de présenter de mauvaises propriétés acoustiques. Les nappes tendues réfléchissent en effet les ondes sonores, générant alors un phénomène important de réverbération (ou d'écho) des ondes sonores.

Afin de pallier cet inconvénient, il connut de l'art antérieur de prévoir des nappes souples pourvues de micro-perforations afin de permettre d'augmenter l'absorption des sons et donc d'atténuer la réflexion des ondes sonores. Les nappes micro-perforées présentent cependant l'inconvénient de ne pas être étanches à l'air, la poussière et l'humidité. Par ailleurs, la présence de micro-perforations permet le passage d'air générateur de salissures.

Afin de tenter de pallier ces inconvénients des nappes micro-perforées, il a été proposé dans la demande EP 2 078 796 une nappe souple composée d'une première toile pleine et d'une deuxième toile perforée, lesdites toiles étant superposées et assemblées en périphérie sur un moyen d'accroché apte à coopérer avec des lisses. La deuxième toile (toile micro-perforée), est disposée par rapport à la première toile (toile pleine) de manière à être placée du côté visible depuis l'intérieur local.

Il est connu de WO 01/20091 A1 (KLUTH, Manfred) un système de plafond suspendu comprenant une pluralité d'éléments de plafond (2) qui sont essentiellement disposés dans un niveau horizontal et des moyens (3) pour fixer l'élément de plafond (2) à un plafond ou à un mur. L'objectif de ce document est de produire facilement et d'adapter individuellement des éléments de plafond (2) à la pièce, de simplifier l'assemblage et de mieux éclairer la pièce. A cette fin, les éléments de plafond (2) sont pourvus d'un cadre fermé (6). La périphérie dudit cadre est orientée vers l'extérieur et est recouverte d'un film tendu (7) au moins partiellement perméable à la lumière. Dans un mode de réalisation préféré, les éléments de plafond (2) sont configurés de manière carrée ou éventuellement rectangulaire, de telle sorte que la pièce à éclairer puisse être équipée d'éléments de plafond (2) de mêmes dimensions. Le document WO 01/20091 divulgue une paroi selon le préambule de la revendication 1.

Il est également connu de EP 0 046 559 A2 (HOECHST AKTIENGESELLSCHAFT) un élément d'absorption acoustique équipé d'un résonateur, comprenant un matériau insonorisant et un boîtier intrinsèquement stable entourant ce matériau, l'élément d'absorption acoustique équipé d'un résonateur comprenant un corps creux rigide qui est ouvert à une ou deux de ses extrémités et dans la cavité de laquelle au moins un résonateur plan insonorisant et / ou à l'extrémité avant duquel est disposé un résonateur plan insonorisant recouvrant l'ouverture située à l'extrémité antérieure de la cavité, le matériau constituant le ou les résonateurs plans étant choisi (s) un groupe constitué de a) des films plastiques perforés, b) des films à base d'hydrate de cellulose, au moins approximativement dépourvus de fibres et présentant une structure à pores ouverts, et c) des feuilles comprenant des fibrides polymères.

Ainsi, de par la présence d'une toile pleine, les problèmes d'étanchéité sont résolus. Néanmoins, la présence de la toile pleine influe sur les performances globales acoustiques de la nappe tendue. Il a en effet été observé une chute du coefficient d'absorption de la nappe tendue, notamment pour des fréquences de sons supérieures à 300 Hz, pour atteindre des valeurs peu satisfaisantes (inférieures à 0,35).

On connaît également de la demande EP2472018 un ensemble absorbant acoustique destiné à constituer, à l'intérieur d'une enceinte, au moins un élément de paroi, l'ensemble comportant au moins deux supports pourvus de micro-performations et un support ne comprenant pas de micro-performation, le support ne comprenant pas de micro perforation étant placé du côté visible depuis l'intérieur du local. Bien que l'ensemble acoustique décrit présente une efficacité satisfaisante, il est observé une baisse des performances acoustiques de l'ensemble pour des fréquences de sons supérieures à 300 Hz pour atteindre un coefficient d'absorption en deçà de 0,35 pour des fréquences supérieures à 300 Hz.

L'invention vise à remédier à ces problèmes en proposant un ensemble étanche et offrant des propriétés acoustiques satisfaisantes sur une plage étendue de fréquences, et en particulier pour des fréquences supérieures à 300 Hz.

Par propriétés acoustiques satisfaisantes, on entend un ensemble présentant un coefficient d'absorption des ondes sonores supérieur ou égal à 0,35.

### OBJET DE L'INVENTION

A cet effet, et selon un premier aspect, l'invention propose une paroi (1) comprenant au moins un ensemble (10) absorbant acoustique, l'ensemble (10) absorbant acoustique étant fixé sur la paroi (1) et consistant en deux toiles (11, 12) parallèles entre elles et assemblées en périphérie sur un moyen d'accrochage, lesdites toiles (11, 12) définissant respectivement une toile interne (12) pleine dite toile supérieure et une toile externe (11) dite toile inférieure visible depuis ledit local où l'ensemble(10) est fixé sur la paroi, la toile interne (12) étant dépourvue de perforations, la toile externe (11) est disposée à une distance de la toile interne (12) comprise entre 30 et 200 millimètres, et caractérisé en ce que ladite toile externe (11) comporte des micro-perforations (2) d'une densité supérieure à 1000 micro-perforations/m² ayant un diamètre inférieur à 0.1 millimètres et arrangées pour former une toile acoustique de manière à former un ensemble absorbant acoustique (10) étanche présentant un coefficient d'absorption des ondes sonores supérieur ou égale à 0.35 pour des fréquences supérieures à 300 HZ, et où ladite paroi (1) comprenant au moins ledit ensemble (10) absorbant acoustique comporte en outre des moyens lumineux (50, 51, 52) placés entre la paroi et la toile interne (11) de l'ensemble (10) absorbant acoustique de sorte à former une paroi rétro-éclairée.

On entend par l'expression « toile externe », la toile visible depuis de local lorsque l'ensemble est fixé sur une paroi murale ou le plafond, et par « toile interne », la toile disposée entre la toile externe et la paroi murale ou le plafond.

On entend également par micro-perforations des perforations ayant un diamètre inférieur à 0,1 millimètre.

Ainsi, et de manière surprenante, la combinaison d'une toile dépourvue de micro-perforations (toile pleine) et d'une toile micro perforée disposée du côté visible du local, à une distance déterminée de la toile non micro-perforée, permet d'améliorer les propriétés acoustiques pour des fréquences supérieures à 300 Hz au-delà d'un coefficient de 0,35.

La paroi (1) comprenant au moins un ensemble absorbant acoustique selon l'invention permettant ainsi de réaliser des parois étanches et ayant des propriétés acoustiques satisfaisantes dans un domaine élargie de fréquences.

Selon le type de paroi envisagée, l'élément de paroi comprend ou non un cadre. Dans la première configuration, les deux toiles seront fixées sur un cadre destiné à être accroché sur la paroi à cacher via des systèmes de fixation du type suspentes. Dans la deuxième configuration, les deux toiles seront fixées directement tendues entre deux parois au moyen de lisses.

Avantageusement, la toile interne et la toile externe sont disposées à une distance l'une de l'autre comprise entre 30 et 200 millimètres, et de préférence de l'ordre de 80 millimètres.

Avantageusement, la toile externe présente une densité de micro-perforations supérieure à 1000 micro-perforations/m2.

Avantageusement, la toile externe présente une distribution uniforme des micro-perforations.

Avantageusement, il est prévu que la toile interne est translucide ou transparente. De même, il peut être prévu que la toile externe soit translucide ou transparente.

Avantageusement, l'une des toiles au moins est réalisée en polychlorure de vinyle.

L'invention concerne également une paroi, du type paroi murale ou plafond, comprenant au moins un ensemble absorbant acoustique tel que décrit précédemment.

Avantageusement, il est prévu que l'ensemble absorbant acoustique soit monté sur la paroi du local de sorte la toile interne soit disposée à une distance de la paroi supérieure à la distance séparant la toile interne de la toile externe.

Avantageusement, la paroi comporte des moyens lumineux placés entre la paroi et la toile interne de l'ensemble absorbant acoustique. Selon un mode de réalisation avantageux, les toiles interne et externe sont translucides. L'avantage d'un tel arrangement est de former une paroi rétro-éclairée offrant un comportement acoustique satisfaisant, la toile interne assurant la diffusion de la lumière tout en masquant les moyens lumineux du fait de sa translucidité, la toile externe assurant le comportement acoustique du fait qu'elle comporte des micro-perforations et qu'elle soit placée à une distance déterminée de la toile interne.

Dans le mode particulier où la paroi constitue un plafond, il peut être prévu d'agencer l'ensemble absorbant acoustique de façon à ce que la toile interne dudit ensemble s'étende sensiblement parallèlement à la paroi du plafond du local, à une distance comprise entre 150 et 250 millimètres.

### BREVE DESCRIPTION DES FIGURES

D'autres objets et avantages de l'invention apparaîtront au cours de la description qui suit, faite en référence aux dessins annexés, dans lesquels :
- la figure 1 représente une vue partielle schématique en coupe d'un plafond comprenant un ensemble absorbant acoustique selon l'invention ;
- la figure 2 représente un graphique montrant la variation de l'absorption sonore de l'ensemble acoustique de la figure 1 en fonction de la fréquence sonore émise ;
- la figure 3 représente une vue partielle d'un plafond selon une variante de réalisation de l'invention.

### DESCRIPTION DETAILLEE DES FIGURES

En relation avec la figure 1, il est décrit le plafond 1 d'un local, le plafond comprenant un ensemble absorbant acoustique 10 selon l'invention.

Dans le mode de réalisation décrit, l'ensemble 10 comprend deux toiles 11, 12 tendues, de préférence en polychlorure de vinyle (PVC), disposées parallèles entre elles à une distance l'une de l'autre déterminée D1. Afin d'assurer un ensemble « étanche », lesdites toiles 11, 12 sont assemblées de manière hermétique en périphérie à l'aide d'un moyen d'accrochage tel qu'une lisse ou un cadre (non représentés). Les toiles 11, 12 s'étendent parallèlement à la paroi 1 (ici le plafond 1) sur laquelle l'ensemble 10 est fixé. Dans le mode de réalisation illustré, l'ensemble acoustique 10 est fixé sur un support 5 lui- même fixé à la paroi 1. Avantageusement, le support 5 et le moyen d'accrochage sont formés d'un seul tenant. Il peut être prévu cependant que le support 5 forme une pièce distincte du moyen d'ancrage sans sortir du cadre de l'invention.

Dans le mode de réalisation illustré, la toile supérieure 12 constitue une toile dite interne, tandis que la toile inférieure 11, visible depuis le local, constitue une toile dite externe. En d'autres termes, et de manière générale, la toile externe 11 constitue la toile disposée du côté de l'intérieur du local, tandis que la toile interne constitue la toile disposée entre la toile externe 11 et la paroi sur laquelle est fixée l'ensemble 10, en l'espèce le plafond 1.

S'agissant de toiles destinées à être mises en œuvre, dans l'exemple décrit, pour former l'ensemble 10, on désignera également la toile externe 11 de toile inférieure, et la toile interne 12 de toile supérieure.

Selon l'invention, la toile externe 11 (ou toile inférieure) comporte des micro perforations 2 arrangées et distribuées sur la toile de façon à former une toile absorbant acoustiquement les sons. Comme indiqué précédemment, on entend par micro-perforations, toutes perforations ayant un diamètre inférieur ou égal à 0.1 millimètres.

Selon un mode de réalisation avantageux, la toile inférieure présente une densité de perforations supérieure à 1000 micro-perforations/m2. Il est bien entendu évident que l'invention ne se limite pas à une telle densité et que cette dernière peut être ajustée selon le comportement acoustique du local souhaité.

Par ailleurs, et avantageusement, les micro-perforations sont distribuées de manière uniforme sur la toile, ceci afin d'assurer un comportement acoustique identique de la toile quel que soit l'emplacement de la source du son dans le local.

La toile interne 12 (ou toile supérieure) est, quant à elle, une toile pleine, c'est-à-dire dépourvues de toute perforation ou micro-perforation. Avantageusement, la toile 12 est étanche à la poussière.

La présence de la toile micro-perforée 11 disposée sous la toile non micro- perforée 12 permet de conserver des propriétés acoustiques satisfaisantes de l'ensemble 10, notamment pour des fréquences de sons émis supérieures à 300 Hz.

Le graphe illustré sur la figure 2 montre le spectre d'absorption de l'ensemble 10 ainsi agencé.

Avantageusement, la distance D1 entre les deux toiles 11, 12 est comprise entre 30 et 200 millimètres. Dans le mode de réalisation décrit, il est prévu de fixer l'ensemble 10 sous le plafond à une hauteur telle que la toile externe 11 est à une distance D2 du plafond de l'ordre de 200 millimètres, la toile interne 12 étant à une distance D1 de la toile externe 11 de l'ordre de 80 millimètres. Il s'agit bien entendu d'un exemple de réalisation, d'autres arrangements pouvant être prévus. Toutefois, afin d'assurer des performances acoustiques satisfaisantes de l'ensemble 10, il sera avantageux de prévoir une disposition de l'ensemble 10 de telle manière que la toile interne 12 non micro perforée soit disposée à une distance du plafond supérieure à la distance D1 prévue entre la toile micro- perforée et la toile non micro-perforée.

Dans le mode de réalisation illustré, l'ensemble acoustique est fixé sur la paroi à « recouvrir » (en l'espèce le plafond 1). Il est bien entendu évident qu'il peut être prévu que l'ensemble acoustique 10 soit fixé sur des parois adjacentes à la paroi à « recouvrir » sans sortir du cadre de l'invention.

Par ailleurs, dans le mode de réalisation décrit, la toile supérieure 12 (ou toile interne) est translucide. Selon une variante de réalisation, la toile interne est transparente. L'utilisation de ce type de toile, quelles soit translucide ou transparente, avec ou sans motifs, permet de créer avantageusement des effets esthétiques lumineux en prévoyant notamment des moyens lumineux dans les espaces résiduels 3, 4 ménagés respectivement entre la toile inférieure 11 et la toile supérieure 12 ou bien entre la toile supérieure 12 et le plafond.

La figure 3 illustre la présence de moyens lumineux 50, 51, 52 dans l'espace résiduel 4 ménagés entre la toile supérieure 12 et le plafond 1. Dans le mode de réalisation illustré, les moyens lumineux 50, 51, 52 sont fixés au niveau du plafond 1, à distance du plafond et également sur le support 5. Il est bien entendu évident que l'invention ne se limite pas à cette configuration en ce qui concerne l'emplacement des moyens lumineux et que tout autre agencement peut être prévu sans sortir du cadre de l'invention. De même, sur la figure 3, les moyens lumineux 51 placés à distance du plafond sont représentés à une même hauteur par rapport au plafond 1. Il est bien entendu évident qu'il peut être prévu un positionnement des moyens lumineux à des hauteurs par rapport au plafond différentes les unes des autres sans sortir du cadre de l'invention. De même, dans le mode de réalisation illustré, les moyens lumineux 50, 51 sont fixés individuellement sur le plafond 1. Il est bien entendu évident que les moyens peuvent être fixés sur le plafond par l'intermédiaire d'une embase commune sans pour autant sortir du cadre de l'invention. Afin de masquer les moyens lumineux 50, 51, 52, la toile supérieure 12 est avantageusement translucide.

L'invention est décrite dans ce qui précède à titre d'exemple.

## Revendications

1. Paroi (1) comprenant au moins un ensemble (10) absorbant acoustique, l'ensemble (10) absorbant acoustique étant fixé sur la paroi (1) et consistant en deux toiles (11, 12) parallèles entre elles et assemblées en périphérie sur un moyen d'accrochage, lesdites toiles (11, 12) définissant respectivement une toile interne (12) pleine dite toile supérieure et une toile externe (11) dite toile inférieure visible depuis le local où l'ensemble (10) est fixé à la paroi, la toile interne (12) étant dépourvue de perforations, ladite toile externe (11) est disposée à une distance de la toile interne (12) comprise entre 30 et 200 millimètres, et **caractérisé en ce que** ladite toile externe (11) comporte des micro-perforations (2) d'une densité supérieure à 1000 micro-perforations/m² ayant un diamètre inférieur à 0.1 millimètre et arrangées pour former une toile acoustique de manière à former un ensemble absorbant acoustique (10) étanche présentant un coefficient d'absorption des ondes sonores supérieur ou égal à 0.35 pour des fréquences supérieures à 300 HZ, et où ladite paroi (1) comprenant au moins ledit ensemble (10) absorbant acoustique comporte en outre des moyens lumineux (50, 51, 52) placés entre la paroi et la toile interne (11) de l'ensemble (10) absorbant acoustique de sorte à former une paroi rétro-éclairée.

2. Paroi selon la revendication 2, **caractérisée en ce que** la distance entre la toile interne (12) et la toile externe (11) est de l'ordre de 80 millimètres.

3. Paroi selon l'une quelconque des revendications 1 à 2, **caractérisée en ce que** la toile externe (11) présente une distribution uniforme des micro-perforations (2).

4. Paroi selon l'une quelconque des revendications 1 à 3, **caractérisée en ce que** la toile interne (12) est translucide ou transparente.

5. Paroi selon l'une quelconque des revendications 1 à 4, **caractérisée en ce que** la toile externe (11) est translucide ou transparente.

6. Paroi selon l'une quelconque des revendications 1 à 5, **caractérisée en ce que** l'une des toiles (11, 12) au moins est réalisée en polychlorure de vinyle.

7. Paroi selon l'une quelconque des revendications 1 à 6, **caractérisée en ce que** l'ensemble (10) absorbant acoustique est monté sur la paroi du local de sorte que la toile interne (12) est disposée à une distance de ladite paroi qui est supérieure à la distance séparant la toile interne (12) de la toile externe (11).

8. Paroi selon l'une quelconque des revendications 1 à 7, **caractérisée en ce que** cette paroi rétro-éclairée consiste en un faux plafond.

## Patentansprüche

1. Wand (1) mit mindestens einer Schallabsorptionsanordnung (10), wobei die Schallabsorptionsanordnung (10) an der Wand (1) fixiert ist und aus zwei parallel zueinander verlaufenden und an einer Befestigungseinrichtung montierten Bahnen (11, 12) besteht, wobei die Bahnen (11, 12) jeweils eine geschlossene innere Bahn (12), obere Bahn genannt, und eine äußere Bahn (11), unteres Bahn genannt, die von dem Raum aus sichtbar ist, in dem die Anordnung (10) an der Wand fixiert ist, definieren, wobei die innere Bahn (12) keine Perforationen aufweist, wobei die äußere Bahn (11) in einem Abstand zwischen 30 und 200 Millimetern von der inneren Bahn (12) angeordnet ist, **dadurch gekennzeichnet, dass** die äußere Bahn (11) Mikroperforationen (2) mit einer Dichte von mehr als 1000 Mikroperforationen/m² beinhaltet, die einen Durchmesser von weniger als 0,1 Millimeter haben und angeordnet sind, um eine Akustikbahn zu bilden, so dass eine dichte Schallabsorptionsanordnung (10) gebildet wird, die einen Schallwellenabsorptionskoeffizienten größer oder gleich 0,35 bei Frequenzen oberhalb von 300 Hz aufweist, und wobei die Wand (1), welche mindestens die Schallabsorptionsanordnung (10) umfasst, ferner Leuchteinrichtungen (50, 51, 52) beinhaltet, die zwischen der Wand und der inneren Bahn (11) der Schallabsorptionsanordnung (10) platziert sind, so dass eine von hinten beleuchtete Wand gebildet wird.

2. Wand nach Anspruch 2, **dadurch gekennzeichnet, dass** der Abstand zwischen der inneren Bahn (12) und der äußeren Bahn (11) in der Größenordnung von 80 Millimetern liegt.

3. Wand nach einem der Ansprüche 1 bis 2, **dadurch gekennzeichnet, dass** die äußere Bahn (11) eine gleichmäßige Verteilung der Mikroperforationen (2) aufweist.

4. Wand nach einem der Ansprüche 1 bis 3, **dadurch gekennzeichnet, dass** die innere Bahn (12) transluzent oder transparent ist.

5. Wand nach einem der Ansprüche 1 bis 4, **dadurch gekennzeichnet, dass** die äußere Bahn (11) transluzent oder transparent ist.

6. Wand nach einem der Ansprüche 1 bis 5, **dadurch gekennzeichnet, dass** mindestens eine der Bahnen (11, 12) aus Polyvinylchlorid hergestellt ist.

7. Wand nach einem der Ansprüche 1 bis 6, **dadurch gekennzeichnet, dass** die Schallabsorptionsanordnung (10) an der Wand des Raums derart montiert ist, dass die innere Bahn (12) in einem Abstand von der Wand angeordnet ist, der größer als der Abstand zwischen der inneren Bahn (12) und der äußeren Bahn (11) ist.

8. Wand nach einem der Ansprüche 1 bis 7, **dadurch gekennzeichnet, dass** diese von hinten beleuchtete Wand aus einer abgehängten Decke besteht.

## Claims

1. A wall (1) comprising at least one acoustic absorbing assembly (10), the acoustic absorbing assembly (10) being fastened on the wall (1) and consisting of two fabrics (11, 12) parallel to each other and assembled at the periphery on hooking means, said fabrics (11, 12) defining respectively a solid inner fabric (12) called upper fabric and an outer fabric (11) called lower fabric visible from the room where the assembly (10) is fastened to the wall, the inner fabric (12) being devoid of perforations, said outer fabric (11) is disposed at a distance from the inner fabric (12) comprised between 30 and 200 millimeters, and **characterized in that** said outer fabric (11) includes micro-perforations (2) with a density greater than 1000 micro-perforations/m² having a diameter of less than 0.1 millimeter and arranged to form an acoustic fabric so as to form a sealed acoustic absorbing assembly (10) having a sound wave absorption coefficient greater than or equal to 0.35 for frequencies greater than 300 HZ, and wherein said wall (1) comprising at least said acoustic absorbing assembly (10) further includes light means (50, 51, 52) placed between the wall and the inner fabric (11) of the acoustic absorbing assembly (10) so as to form a backlit wall.

2. The wall according to claim 1, **characterized in that** the distance between the inner fabric (12) and the outer fabric (11) is in the range of 80 millimeters.

3. The wall according to any one of claims 1 to 2, **characterized in that** the outer fabric (11) has a uniform distribution of the micro-perforations (2).

4. The wall according to any one of claims 1 to 3, **characterized in that** the inner fabric (12) is translucent or transparent.

5. The wall according to any one of claims 1 to 4, **characterized in that** the outer fabric (11) is translucent or transparent.

6. The wall according to any one of claims 1 to 5, **characterized in that** at least one of the fabrics (11, 12) is made of polyvinyl chloride.

7. The wall according to any one of claims 1 to 6, **characterized in that** the acoustic absorbing assembly (10) is mounted on the wall of the room such that the inner fabric (12) is disposed at a distance from said wall which is greater than the distance separating the inner fabric (12) from the outer fabric (11).

8. The wall according to any one of claims 1 to 7, **characterized in that** this backlit wall consists of a suspended ceiling.
